# EUROPÄISCHE PATENTANMELDUNG

(11) **EP 4 686 777 A1**
(43) Veröffentlichungstag der Anmeldung: **04.02.2026**
(21) Anmeldenummer: 25191439.6
(22) Anmeldetag: 24.07.2025
(51) Int. Cl.: D01H 4/38

(54) **TEXTILMASCHINE MIT KERNFADENZUFÜHRUNG**

(30) Priorität: 30.07.2024 LU 507884
(71) Anmelder: Saurer Spinning Solutions GmbH & Co. KG, 52531 Übach-Palenberg (DE)
(72) Erfinder: Spitzer, Michael, 52156 Monschau-Kalterherberg (DE); Küppers, Simon, 70469 Stuttgart (DE); Mohr, Michael, 41366 Schwalmtal (DE)
(74) Vertreter: Schniedermeyer, Markus

(57) **Zusammenfassung**

Die Erfindung betrifft eine Textilmaschine, insbesondere Rotorspinnmaschine, aufweisend ein Auflösewalzengehäuse zur Umhausung einer Auflösewalze für das Auflösen eines Faserbandes zu weitestgehend vereinzelten Fasern und einen Faserleitkanal, wobei der Faserleitkanal an dem Auflösewalzengehäuse derart angeordnet ist, um die weitestgehend vereinzelten Fasern aus dem Auflösewalzengehäuse abzuführen und einem Spinnrotor zuzuführen. Um Textilmaschinen zu verbessern, um die Garnqualität zu erhöhen, ist vorgesehen, dass eine Kernfadenzuführung an einem Übergangsbereich zwischen Faserleitkanal und Auflösewalzengehäuse am Eingang des Faserleitkanals angeordnet und ausgebildet ist, derart, um einen Kernfaden in den Faserleitkanal einzuführen, um den Kernfaden durch den Faserleitkanal dem Spinnrotor zuzuführen.

## Beschreibung

Die Erfindung betrifft die Herstellung von Core-Garn auf Textilmaschinen, insbesondere Rotorspinnmaschinen. Die Erfindung betrifft eine Textilmaschine, insbesondere eine Rotorspinnmaschine. Die Erfindung betrifft ein Verfahren.

Im Stand der Technik können Mischgarne dadurch erzeugt werden, dass ein Kernfaden einer Fadenherstellung zugeführt wird, wobei sich Fasern um den Kernfaden herum anlagern, um diesen zu umwinden. Dadurch kann der Kernfaden eine Eigenschaft von dem Kern definieren, etwa eine Elastizität, während die Umwindefasern eine andere Eigenschaft definieren können, etwa eine Haptik der Fasern, um diese auf das später herzustellende Textil übertragen zu können. Eine Zuführung von einem Kernfaden zu einer Spinnturbine ist aus der DE 26 25 620 A1 bekannt, in der beschrieben wird, dass die Zuführung des Kernfadens ein Zuführungsrohr umfasst, welches durch die offene Stirnseite der Spinnturbine an die Spinnrille herangeführt ist. Dabei wird die Qualität des resultierenden Garns als verbesserungswürdig empfunden.

Damit ist es Aufgabe der Erfindung, Textilmaschinen zu verbessern, um die Garnqualität zu erhöhen.

Die Aufgabe wird durch eine Textilmaschine mit den Merkmalen des Anspruchs 1 gelöst. Die Aufgabe wird durch ein Verfahren mit den Merkmalen des Anspruchs 8 gelöst. Dabei kann die Textilmaschine durch die Merkmale, Eigenschaften und Vorteile des Verfahrens beschrieben werden. Dies gilt unabhängig von der jeweiligen Kategorie und über die Kategoriegrenzen - Vorrichtung, System, Verfahren und Verwendung - hinweg. Dies gilt auch entsprechend umgekehrt, so dass das Verfahren durch die Merkmale, Eigenschaften und Vorteile der Textilmaschine beschrieben werden kann/können. Vorteilhafte Ausführungsformen der Erfindung sind Gegenstand der Unteransprüche.

Nach einem Aspekt wird die Aufgabe insbesondere durch eine Textilmaschine mit den Merkmalen des Anspruchs 1 gelöst.

Dabei kann eine Textilmaschine, insbesondere Rotorspinnmaschine, ein Auflösewalzengehäuse zur Umhausung einer Auflösewalze für das Auflösen eines Faserbandes in weitestgehend vereinzelte Fasern und einen Faserleitkanal aufweisen. Der Faserleitkanal kann an dem Auflösewalzengehäuse angeordnet sein, um die weitestgehend vereinzelten Fasern aus dem Auflösewalzengehäuse abzuführen und einem Spinnrotor zuzuführen. Eine Kernfadenzuführung kann an einem Übergangsbereich zwischen Faserleitkanal und Auflösewalzengehäuse am Eingang des Faserleitkanals angeordnet und ausgebildet sein, um einen Kernfaden in den Faserleitkanal einzuführen und den Kernfaden durch den Faserleitkanal dem Spinnrotor zuzuführen.

Die Textilmaschine ist insbesondere eine Maschine als System zur Herstellung von textilen Produkten wie zum Beispiel Garnen oder Geweben. Sie weist verschiedene Komponenten und Vorrichtungen auf, die dazu verwendet werden können, natürliche und/oder künstliche Fasern in ein Produkt zu überführen. Dabei kann es sich sowohl um Maschinen zur Herstellung von Naturfasergarnen als auch um Maschinen zur Herstellung von Kunstfasergarnen handeln. Ein Beispiel einer Textilmaschine ist insbesondere eine Rotorspinnmaschine.

Das Auflösewalzengehäuse ist insbesondere ein Teil der Textilmaschine als Rotorspinnmaschine, das dazu verwendet werden kann, eine Auflösewalze zu haltern bzw. zu umhausen, die dazu dienen kann, Fasern aus einem der Auflösewalze zugeführten Faserband aufzulösen. Die Auflösewalze weist insbesondere eine Walzenoberfläche auf, die ausgebildet ist, um die Fasern aus dem Faserband auszulösen, um diese zu vereinzeln und in eine vorbestimmte Richtung zu führen.

Der Faserleitkanal ist insbesondere ein Kanalsystem, das dazu verwendet werden kann, die von der Auflösewalze ausgelösten, vereinzelten Fasern in den Spinnrotor zu leiten. Der Faserleitkanal kann aus einer oder mehreren Rohrformen bestehen und wird insbesondere so angeordnet, dass die Fasern in einen bestimmten Bereich des Spinnrotors geleitet werden können, um dort zu einem Faden gesponnen zu werden.

Die weitestgehend vereinzelten Fasern sind insbesondere Fasern, die durch das Auflösen mit der Auflösewalze von anderen Fasern des Faserbandes getrennt werden können. Dabei ist insbesondere vorgesehen, dass die vereinzelten Fasern sich nicht miteinander verklumpen oder verbinden, wenn sie etwa aus dem Auflösewalzengehäuse in den Faserleitkanal übergehen. Dies kann etwa durch einen Unterdruck oder alternativ durch einen Überdruck und einen daraus jeweils resultierenden Fluidstrom im Faserleitkanal ermöglicht werden. Dabei können die Fasern weiter gestreckt werden, um diese auch als einzelne Fasern in den Spinnrotor zu überführen. Dort werden sie durch Rotation des Spinnrotors in einer Rotorrille zu einem Faden verbunden, wobei der Faden über einen Fadenkanal aus dem Spinnrotor abgezogen werden kann.

Der Faserleitkanal ist insbesondere so ausgebildet und angeordnet, dass über ihn die weitestgehend vereinzelten Fasern aus dem Auflösewalzengehäuse abgeführt und einem Spinnrotor zugeführt werden können, um das Spinnen des Garnes (dem resultierenden Faden) zu ermöglichen.

Eine Kernfadenzuführung kann an einem Übergangsbereich zwischen Faserleitkanal und Auflösewalzengehäuse am Eingang des Faserleitkanals angeordnet und ausgebildet sein, um den Kernfaden in den Faserleitkanal einzuführen und diesen dem Spinnrotor zuzuführen. Dadurch kann die Effizienz und Qualität des resultierenden Garns der Textilmaschine verbessert werden.

Die Zuführung des Kernfadens (bspw. eines Elastan-Fadens) kann in den Faserleitkanal (auch als Faserkanal zu bezeichnen) erfolgen, wobei der Faserkanal die von der Auflösewalze (auch als ALW bekannt) aufgelösten, vereinzelten Fasern in die Rotortasse transportieren kann. Die Zuführung des Kernfadens, wie etwa des Elastan-Fadens, kann zu Beginn des Fasertransportes (direkt hinter dem Auflösewalzengehäuse) erfolgen. In anderen, nicht erfindungsgemäßen Ausführungsformen kann dies im Fasertransport, also im Faserleitkanal, erfolgen. In anderen, nicht erfindungsgemäßen Ausführungsformen kann dies am Ende des Fasertransportes (im Bereich eines Kanalplattenadapters) erfolgen. Der Kanalplattenadapter kann dabei als eine Abdeckung des Spinnrotors dienen. Die Zuführung des Kernfadens kann mittels Unterdrucks und/ oder mittels einer Druckluftströmung erfolgen.

Die beschriebenen Ausführungsformen erlauben ein gleichzeitiges und gemeinsames Auftreffen von Fasern und Kernfaden, insbesondere des Elastan-Fadens, auf eine Rotortassen-Rutschfläche. Dadurch kann eine bessere Umwindung des Kernfadens, insbesondere des Elastan-Fadens, erfolgen. Der Kernfaden, insbesondere Elastan-Faden, kann durch den in entsprechenden Ausführungsformen ohnehin vorhandenen Unterdruck im Rotorgehäuse eingezogen werden. Zusätzlich kann ein Injektor mit Druckluft verwendet werden oder es kann eine Spule mit dem Kernfaden, insbesondere dem Elastan-Faden, angetrieben werden, um den Kernfaden zu bewegen. Eine Zuführung des Kernfadens, insbesondere des Elastan-Fadens, zu Beginn des Fasertransportes (direkt hinter dem Auflösewalzengehäuse) kann gegenüber den anderen Varianten einen längeren gemeinsamen Transport von Kernfaden und Fasern ermöglichen, der zu einer noch besseren Umwindung führen kann. In einem Ausführungsbeispiel kann die Zuführung des Kernfadens am Eingang des Faserleitkanals erfolgen. Dabei kann ein Übergangsbereich zwischen dem Auflösewalzengehäuse und dem Faserleitkanal gebildet sein. Dieser kann insbesondere zwischen - 10mm (also im Auflösewalzengehäuse angeordnet bzw. beginnend) bis zu 20mm im Faserleitkanal angeordnet sein. In anderen Ausführungsformen kann dieser zwischen - 5mm und 18mm angeordnet sein, weiter insbesondere zwischen 0mm und 15mm, weiter insbesondere zwischen 2mm und 10mm, weiter insbesondere zwischen 4mm und 6mm. Dabei kann insbesondere vorgesehen sein, dass der Übergangsbereich in einem Bereich der höchsten Abnutzung des Faserleitkanals angeordnet sein kann. Der Übergangsbereich zwischen Faserleitkanal und Auflösewalzengehäuse kann sich bis auf das erste Drittel vorzugweise bis auf das erste Viertel des Faserleitkanals erstrecken, gemessen vom Eingang des Faserleitkanals.

Gemäß einem Aspekt kann eine Bulge-Form am Übergangsbereich zwischen Faserleitkanal und Auflösewalzengehäuse am Eingang des Faserleitkanals angeordnet sein.

Gemäß einem Aspekt kann die Bulge-Form als Strömungskontur ausgebildet sein. Die Strömungskontur kann am Übergangsbereich zwischen Faserleitkanal und Auflösewalzengehäuse angeordnet und ausgebildet sein, um eine Luftströmung im Übergangsbereich zu optimieren, insbesondere nachzubilden. Eine turbulente Strömung kann zu einer Beeinträchtigung des Fasertransportes führen, indem sie Verunreinigungen und Fehler im Garn verursachen kann, etwa weil bestimmte Fasern nicht gestreckt werden. Alternativ oder zusätzlich kann auch ein Reinigungsaufwand steigen, weil die Turbulenzen Fasern in einem Bereich anreichern können, der zu einem langsamen Anhäufen von Fasern in dem Faserkanal, dem Auflösewalzengehäuse und/oder dem Übergangsbereich führen kann. Eine Strömungskontur ist insbesondere eine Struktur, die ausgebildet ist, um einen Bereich auszufüllen, in dem ohne die Strömungskontur eine turbulente Strömung ausgebildet würde.

Die Strömungskontur im Faserleitkanal, im Auflösewalzengehäuse und/oder in einem Übergangsbereich zwischen Faserleitkanal und Auflösewalzengehäuse wird insbesondere angeordnet und ausgebildet, um eine optimierte Luftströmung im Faserleitkanal, im Auflösewalzengehäuse und/oder im Übergangsbereich zwischen dem Faserleitkanal und dem Auflösewalzengehäuse auszubilden. Eine Luftströmung weist insbesondere einen Fluidstrom auf, wie etwa aufweisend Raumluft, Trockenluft, Stickstoffgas und/oder andere Gase etwa der Atmosphäre. Eine Strömungskontur weist insbesondere eine Oberfläche auf, die derart angeordnet und ausgebildet ist, um einen weitestgehend laminaren Fluidstrom einzuhegen, um den Fluidstrom zu lenken oder zu steuern, ohne dabei eine Turbulenz zu ermöglichen, da die Oberfläche den Bereich abgrenzt, in dem eine solche Turbulenz auftreten würde.

Durch die Anordnung und Ausbildung einer Strömungskontur im Faserleitkanal, im Auflösewalzengehäuse und/oder in einem Übergangsbereich zwischen Faserleitkanal und Auflösewalzengehäuse kann eine optimierte Luftströmung im Faserleitkanal, im Auflösewalzengehäuse und/oder im Übergangsbereich zwischen dem Faserleitkanal und dem Auflösewalzengehäuse gebildet werden. Eine turbulente Strömung ist insbesondere eine unregelmäßige und chaotische Strömung, die deterministisch chaotisch sein kann, was eine Vorhersage erschweren kann, was eine Leitung der Faser erschweren kann. Durch die Anwendung einer Strömungskontur können diese Leitungsschwierigkeiten minimiert werden und eine bessere Qualität des hergestellten Garns erreicht werden. Auch kann dabei ein Ressourcenaufwand für die daraus resultierenden Reinigungen von Ablagerungen reduziert werden.

Die Bulge-Form ist insbesondere eine Ausbuchtung oder Erhöhung in der Strömungskontur, die dazu verwendet wird, den Luftstrom im Übergangsbereich zu optimieren und turbulente Strömungen zu minimieren.

Die Bulge-Form kann in verschiedenen Größen und Formen ausgeführt werden, um den bestmöglichen Luftstrom im Faserleitkanal, im Auflösewalzengehäuse und/oder im Übergangsbereich zwischen dem Faserleitkanal und dem Auflösewalzengehäuse zu ermöglichen. Die Bulge-Form kann auch angepasst werden, um den Bereich abzugrenzen, in dem sonst eine Turbulenzströmung auftreten könnte. Dabei kann insbesondere das Auflösewalzengehäuse eine zylindrische Form aufweisen. Dadurch kann es einen Bereich bei einem Übergang in einen Faserleitkanal geben, der eine Biegung des Luftstroms ausbilden kann, wobei ein Bereich mit einer geringeren Strömungsdichte in einer Richtung in den Faserleitkanal einen Bereich mit turbulenter Strömung darstellen kann. Die Bulge-Form kann dabei insbesondere diese Biegung der laminaren Strömung nachbilden, um dadurch einen Bereich abzuschirmen, der etwa zu einer turbulenten Strömung führen könnte.

Insbesondere verbessert die Anwendung einer Strömungskontur mit Bulge-Form die Effizienz und Qualität des Garnherstellungsprozesses, indem sie turbulente Strömungen minimiert und den Luftstrom im Faserleitkanal, im Auflösewalzengehäuse und/oder im Übergangsbereich zwischen dem Faserleitkanal und dem Auflösewalzengehäuse optimiert.

Eine exemplarische Ausführungsform einer Strömungskontur weist insbesondere eine Ausbuchtung (Engl.: "Bulge") am Eingang des Faserleitkanals als Strömungskontur auf. Die Ausbuchtung kann einen Kanal für die Zuführung des Kernfadens aufweisen, so dass der Kernfaden in Achsrichtung des Faserleitkanals zugeführt werden kann. Im Faserleitkanal kann es zu Ablösungen der Faserströmung kommen. Die entstehenden Turbulenzen reduzieren die Wirksamkeit der Faserablösung und den Fasertransport. Durch den Einsatz einer Strömungskontur, wie insbesondere der Bulge, können die Turbulenzen wirksamer reduziert werden. Eine verbesserte Ablösung der Fasern kann die Folge sein. Die Strömungskontur kann im Auflösewalzengehäuse und Faserleitkanal ausgeführt sein. In anderen Ausführungsformen kann die Strömungskontur auch nur im Faserleitkanal oder nur im Auflösewalzengehäuse angeordnet sein. Weiterhin ist es möglich, dass die Strömungskontur als separates Bauteil ausgeführt ist. Dabei kann ein Einsatz, der die Wirksamkeit der Faserablösung erhöhen kann, vorgesehen sein, wie er an anderer Stelle hierin beschrieben ist. Die Anpassung dieser Geometrie, um auf geänderte Spinnunterdrucke und/oder Auflösewalzendrehzahlen zu reagieren, kann dadurch vereinfacht und ohne konstruktiven Aufwand ermöglicht werden. Eine einfache Wechselbarkeit des Einsatzes kann ermöglicht werden. Der Einsatz kann u.a. als Teilkreissegment des Auflösewalzengehäuses ausgeformt werden und sowohl die Geometrie des Gehäuses als auch z.T. des Faserleitkanals und der Bulge beinhalten. Der Einsatz kann seitlich eingeführt werden. Die Ausrichtung und Positionierung wird hierbei insbesondere über einen Formschluss vom Einsatz mit dem Auflösewalzengehäuse und/oder dem Faserleitkanal realisiert. Aus Toleranzgründen stellt hierbei insbesondere eins der beiden Bauteile die Basis dar. Um den Einsatz innerhalb seiner Position zu halten, kann ein Kraftschluss mithilfe einer außen angeordneten Blattfeder oder einem innenliegenden Kugel-Feder-Element ausgeführt werden.

Gemäß einem Aspekt kann die Strömungskontur bzw. die Bulge-Form eine Führung für den Kernfaden aufweisen. Dadurch kann der Kernfaden entsprechend der Führung in den Faserleitkanal eingeführt werden, um dadurch eine Bewegung in einer Fadenrichtung zu stabilisieren.

Gemäß einem Aspekt kann die Strömungskontur bzw. die Bulge-Form am Übergangsbereich zwischen Faserleitkanal und Auflösewalzengehäuse vorgesehen sein, die ausgeführt ist, um den Kernfaden über eine Länge des Kernfadens in Fadenführungsrichtung zu umfassen. Der Kernfaden wird dabei insbesondere durch die Strömungskontur geleitet und in den Faserleitkanal eingezogen/eingeschoben, wo er mit den weitestgehend vereinzelten Fasern zusammengebracht werden kann, um einem Spinnrotor zugeführt zu werden.

Die Strömungskontur bzw. die Bulge-Form ist insbesondere so angeordnet und ausgebildet, dass sie den Kernfaden über eine Länge des Kernfadens in Fadenführungsrichtung umfasst. Dadurch kann der Kernfaden gleichmäßig und stromlinienförmig in den Faserleitkanal eingebracht und mit den weitestgehend vereinzelten Fasern zusammengebracht werden, was zu einer besseren Umwindung des Kernfadens, insbesondere des Elastan-Fadens, führen kann. Die Führung für den Kernfaden in der Strömungskontur bzw. der Bulge-Form ist insbesondere so angeordnet, dass sie eine optimale Luftströmung im Übergangsbereich zwischen Faserleitkanal und Auflösewalzengehäuse erzeugt, um Ablösungen der Faserströmung zu reduzieren und die Wirksamkeit der Faserablösung zu erhöhen, während der Kernfaden möglichst störungsfrei in den Faserleitkanal eingeführt werden kann.

Insgesamt verbessert die Anwendung einer Strömungskontur mit Führung für den Kernfaden die Effizienz und Qualität des Garnherstellungsprozesses, indem sie den Kernfaden gleichmäßig und stromlinienförmig in den Faserleitkanal einführt und Ablösungen der Faserströmung reduziert, dabei aber die Umwindung des Kernfadens verbessern kann.

Gemäß einem Aspekt kann die Führung für den Kernfaden, von hier die Kernfadenzuführung, ausgebildet und angeordnet sein, um den Kernfaden am Eingang des Faserleitkanals in Achsrichtung des Faserleitkanals dem Faserleitkanal zuzuführen. Der Faserleitkanal ist insbesondere ein Kanal, wie an anderer Stelle hierin im Detail beschrieben, der insbesondere die von der Auflösewalze vom Faserband abgelösten Fasern in Richtung Spinnrotor leiten kann. Die Achsrichtung des Faserleitkanals bezieht sich insbesondere auf die Richtung, in der sich die Fasern innerhalb des Faserleitkanals bewegen.

Die Kernfadenzuführung ist ein Bauteil, das dazu dienen kann, den Kernfaden, insbesondere den Elastan-Faden, in den Faserleitkanal zuzuführen. Sie wird so angeordnet und ausgebildet, dass sie den Elastan-Faden in Achsrichtung des Faserleitkanals dem Faserleitkanal zuführt. Dies ermöglicht ein gleichzeitiges und gemeinsames Auftreffen von Elastan-Faden und ausgelösten Fasern auf die Rotortassen-Rutschfläche, was zu einer besseren Umwindung des Elastan-Fadens führt. Das Bewegen des Kernfadens in der Kernfadenzuführung kann mittels Unterdrucks oder Druckluftströmung erfolgen. Der Kernfaden, insbesondere Elastan-Faden, wird insbesondere durch einen (Kanalplatten-)Adapter von dem Faserleitkanal in den Spinnrotor eingezogen. Insgesamt verbessert die Anwendung einer Kernfadenzuführung in Achsrichtung des Faserleitkanals die Bewegung des Kernfadens im Faserleitkanal. Der Kernfaden durchläuft zudem den gesamten Faserleitkanal, beginnend vom Eingang des Faserleitkanals. Dadurch kann eine bessere Umwindung des Kernfadens erreicht werden. Die Zuführung des Kernfadens in Achsrichtung lässt sich besonders leicht in Verbindung mit einer Bulge-Form realisieren, die die Führung des Kernfadens umfasst. Dazu kann die Bulge-Form einen Führungskanal für den Kernfaden aufweisen, der am Eingang des Faserleitkanals so endet, dass der Führungskanal in Achsrichtung des Faserleitkanals weist.

Gemäß einem Aspekt kann ein separates Bauteil ausgebildet sein, das als Einsatz seitlich geführt werden kann. Das separate Bauteil ist insbesondere so angeordnet/anordenbar und ausgebildet, dass es als Strömungskontur im Faserleitkanal, im Auflösewalzengehäuse und/oder im Übergangsbereich zwischen Faserleitkanal und Auflösewalzengehäuse dienen kann. Das separate Bauteil kann die Strömungskontur ausbilden. Es wird insbesondere seitlich geführt, kann also mit entsprechenden Strukturen am Bereich des Auflösewalzengehäuses angeordnet werden und dient insbesondere dazu, die Luftströmung im Übergangsbereich zwischen Faserleitkanal und Auflösewalzengehäuse zu optimieren. Durch die Anwendung eines separaten Bauteils als Einsatz können Turbulenzen reduziert werden und eine bessere Umwindung des Kernfadens, insbesondere des Elastan-Fadens, erreicht werden. Insbesondere ermöglicht die Verwendung eines separaten Bauteils als Einsatz, insbesondere seitlich geführt, die Anpassbarkeit des Systems an geänderte Strömungsbedingungen und/oder Betriebszustände.

Gemäß einem Aspekt kann ein Einsatz ausgebildet sein, der eine Bulge-Form aufweist und der so angeordnet werden kann, dass die Bulge-Form in einem Übergangsbereich zwischen Faserleitkanal und Auflösewalzengehäuse einer Textilmaschine, wie sie an anderer Stelle hierin beschrieben ist, angeordnet werden kann. Der Einsatz, der auch als Einsatzbauteil bezeichnet werden kann, kann insbesondere seitlich geführt werden, um ihn auch bei einer Textilmaschine schnell austauschen zu können. Durch die Ausbildung der Bulge-Form als Strömungskontur kann die Luftströmung im Übergangsbereich zwischen Faserleitkanal und Auflösewalzengehäuse optimiert werden. Durch die Anwendung eines Einsatzes mit Strömungskontur können Turbulenzen reduziert werden und eine bessere Umwindung des Kernfadens, insbesondere Elastan-Fadens, erreicht werden, insbesondere in Verbindung mit der Einführung des Kernfadens in einem Übergangsbereich zwischen Auflösewalzengehäuse und Faserleitkanal.

Der Einsatz kann dabei durch die Merkmale, Vorteile und Eigenschaften der Textilmaschine und/oder des Verfahrens beschrieben werden. Dies gilt entsprechend auch umgekehrt, weshalb die Textilmaschine und/oder das Verfahren durch die Merkmale, Vorteile und Eigenschaften des Einsatzes beschrieben werden kann. Dies gilt insbesondere über die Kategoriegrenzen - Vorrichtung, System, Verfahren und Verwendung - hinweg. Auf eine Wiederholung all dieser Ausführungen wird aus Gründen der Kompaktheit und Leserlichkeit verzichtet.

Gemäß einem Aspekt kann der Einsatz eine Führung für den Kernfaden - eine Kernfadenführung - in der Bulge-Form bzw. der Strömungskontur aufweisen. Diese kann ausgebildet sein, um angeordnet zu werden derart, dass sie den Kernfaden über eine Länge des Kernfadens in Fadenführungsrichtung mindestens teilweise umfasst.

Die Führung für den Kernfaden in der Strömungskontur bzw. der Bulge-Form ist insbesondere so angeordnet und ausgebildet, dass sie den Kernfaden gleichmäßig und stromlinienförmig in den Faserleitkanal einführen kann. Dadurch kann insbesondere die Luftströmung auch bei einem Einführen des Kernfadens in den Faserleitkanal weitestgehend laminar strömen. Dies ermöglicht eine bessere Umwindung des Elastan-Fadens und reduziert Ablösungen der Faserströmung, die zu Turbulenzen führen können. Die Strömungskontur bzw. die Bulge-Form kann als separates Bauteil ausgebildet und angeordnet sein oder kann Teil des Einsatzes sein. Dadurch kann der Einsatz selbst modular ausgebildet sein, um ihn entsprechend an die Anforderungen eines Betriebszustandes anpassen zu können.

Gemäß einem unabhängigen Aspekt kann ein Verfahren den Schritt eines Zuführens eines Kernfadens in einen Faserleitkanal einer Textilmaschine, insbesondere wie sie an anderer Stelle hierin beschrieben ist, aufweisen. Der Kernfaden kann beispielsweise aus Elastan oder einem anderen Material hergestellt sein. Der Faserleitkanal dient insbesondere dazu, die von der Auflösewalze von einem Faserband abgelösten und vereinzelten Fasern zu einem Spinnrotor zu führen.

Die Zuführung des Kernfadens erfolgt insbesondere direkt hinter dem Auflösewalzengehäuse. Die Zuführung kann mittels Unterdrucks oder Druckluftströmung erfolgen.

Das Verfahren kann den Schritt eines Zuführens eines Faserbands zu einem Auflösewalzengehäuse aufweisen. Das Verfahren kann den Schritt eines Auflösens und Vereinzelns von Fasern aus dem Faserband aufweisen. Dies kann insbesondere durch die Auflösewalze erfolgen, die im Auflösewalzengehäuse rotierbar gelagert ist. Während der Vereinzelung werden insbesondere die vereinzelten Fasern in den Faserleitkanal eingesaugt, wodurch es möglich ist, diese mit einem Kernfaden zusammenzubringen und einem Spinnrotor zuzuführen. Im Spinnrotor kann ein Schritt eines Spinnens durchgeführt werden, in dem die Fasern in einer Rotorrille zu einem Faden gesponnen werden, wobei die Fasern Umwindefasern bilden, die den Kernfaden umwinden können.

Insgesamt verbessert die Anwendung eines Verfahrens zur Zuführung des Kernfadens in den Faserleitkanal die Effizienz und Qualität des Garnherstellungsprozesses, indem es ein gleichzeitiges und gemeinsames Auftreffen von Elastan-Faden und aufgelösten Fasern auf die Rotortassen-Rutschfläche ermöglicht. Dies führt zu einer besseren Umwindung des Elastan-Fadens und reduziert Ablösungen der Faserströmung, die zu Turbulenzen führen können.

Nachfolgend werden Ausführungsbeispiele der Erfindung unter Bezugnahme auf Figuren näher beschrieben, dabei zeigen schematisch und beispielhaft:
- Fig. 1: eine schematische Darstellung einer exemplarischen Ausführungsform einer Textilmaschine;
- Fig. 2A: eine Schnittansicht einer exemplarischen Ausführungsform eines Auflösewalzengehäuses mit angekoppeltem Faserleitkanal und Strömungskontur;
- Fig. 2B: eine schematische Darstellung eines Strömungsprofils in einer exemplarischen Ausführungsform eines Auflösewalzengehäuses mit angekoppeltem Faserleitkanal ohne Strömungskontur;
- Fig. 3: eine Schnittansicht einer exemplarischen Ausführungsform eines Auflösewalzengehäuses mit angekoppeltem Faserkanal, Strömungskontur und Kernfadenzuführung; und
- Fig. 4: eine schematische Darstellung einer exemplarischen Ausführungsform eines Verfahrens.

Für gleichwirkende und/oder gleichartige Elemente und Strukturen werden die gleichen Bezugszeichen verwendet.

Fig.1 zeigt eine schematische Darstellung einer exemplarischen Ausführungsform einer Textilmaschine 100, die als Rotorspinnmaschine 200 ausgebildet sein kann. Rotorspinnmaschinen 200 weisen dabei einen Spinnrotor 10 auf, der aus einer Rotortasse 30 gebildet werden kann, in die über einen Faserleitkanal 7 vereinzelte Fasern 11 zugeführt werden können. Der Spinnrotor 10 wird dabei rotatorisch angetrieben, etwa durch einen Einzelmotor (nicht gezeigt) oder über einen Antriebsriemen, etwa zusammen mit anderen Komponenten der Rotorspinnmaschine 200.

Die vereinzelten Fasern 11 können dabei in die Rotortasse 30 eingebracht werden, etwa über einen Kanalplattenadapter 12, der an einen Adapterkanal 8 angeschlossen sein kann, durch den sich vereinzelte Fasern 11 bewegen können. Die Fasern 11 werden dabei insbesondere an den schräglaufenden Wänden 32 der Rotortasse 30 weiter gestreckt, bis sie eine Rotorrille 13 erreichen können, in der sie sich zu einem Faden zusammenlagern können, der über einen Fadenabzug aus der Rotortasse 30 abgezogen werden kann, was hier aus Übersichtlichkeitsgründen nicht gezeigt ist.

Die Fasern 11 werden insbesondere zunächst mittels eines Faserbandes (nicht gezeigt) einer Auflösewalze (nicht gezeigt) zugeführt, durch die sie entsprechend aus dem Faserband herausgelöst und damit vereinzelt werden können. Diese vereinzelten Fasern 11 können anschließend in einem Auflösewalzengehäuse 6 in einer laminaren Strömung 52 transportiert werden, wie in Fig. 2B gezeigt. Die Fasern 11 sollen insbesondere über einen Faserleitkanal 7 (und ggf. über einen Adapterkanal 8) einer Rotortasse 30 zugeführt werden, wie an anderer Stelle hierin beschrieben.

Es kann Ausführungsformen geben, in denen ein Kernfaden 4 vorgesehen sein soll, der etwa als Elastan-Faden vorliegen kann, etwa um eine gewisse Elastizität auf das resultierende Garn, den resultierenden Faden, zu übertragen. Reines Elastan könnte aber als nicht wertig genug empfunden werden, weshalb es zu einem Umwinden des Elastan-Fadens mit Umwindefasern kommen soll. Auch andere Eigenschaften lassen sich durch entsprechende Mischgarne kombinieren. Die hier dargestellte Kombination dient dabei als Beispiel.

Der Kernfaden 4 kann dabei insbesondere unmittelbar nach dem Auflösewalzengehäuse 6, in einem Übergangsbereich 31, mittels einer Kernfadenzuführung 29 in den Faserleitkanal 7 zugeführt werden. Durch die Überführung des Kernfadens 4 in einem Übergangsbereich 31 kann der Weg, in dem der Kernfaden 4 und die vereinzelten Fasern 11 gemeinsam geführt werden, verlängert sein, was die Umwindung des Kernfadens 4 mit Fasern 11 verbessert und damit die Garnqualität am Ende des Verfahrens 300, wie es in Fig. 4 exemplarisch dargestellt und diesbezüglich beschrieben ist, verbessert werden.

Der Kernfaden 4 kann mittels Druckluftzufuhr 3 angetrieben werden, alternativ oder zusätzlich über eine Kernfadenwalze 5, die in einer Rotationsrichtung 28 umläuft, insbesondere aktiv angetrieben, um dadurch eine Kernfadenbewegungsrichtung 9 zu initialisieren und aufrechtzuerhalten, die sich mindestens im Bereich des Faserleitkanals 7 mit der Luftströmung für den Transport der vereinzelten Fasern 11 ausrichtet.

Fig. 2A zeigt eine Schnittansicht einer exemplarischen Ausführungsform eines Gehäuses 2 eines Auflösewalzengehäuses 6 mit angekoppeltem Faserleitkanal 7 und Strömungskontur 40. Die Strömungskontur 40 ist dabei insbesondere als eine Bulge-Form 41 ausgebildet, um eine laminare Luftströmung 52, wie sie in Fig. 2B im Zusammenhang mit einer schematischen Darstellung eines Strömungsprofils in einer exemplarischen Ausführungsform eines Auflösewalzengehäuses 6 mit angekoppeltem Faserleitkanal 7, jedoch ohne Strömungskontur 40 vorliegen kann. Diesbezüglich kann eine Grenzströmung 51 vorliegen, von der in einer Richtung nach außen, insbesondere entlang eines Gradienten der Strömungsstärke, eine turbulente Strömung 50 ausgebildet werden kann. Diese kann in einem Übergangsbereich 31 vorliegen, wenn keine Strömungskontur 40 vorgesehen ist. Daher kann das Einfügen der Strömungskontur 40, die insbesondere an der Form des laminaren Strömungsverlaufs entlang mit einer Oberfläche ausgebildet ist, das Auftreten turbulenter Strömungen 50 begrenzen, wenn nicht gar ganz verhindern. Die Strömung 52 im Auflösewalzengehäuse 6 kann dabei auch auf eine Gegenströmung 54 aus dem Auflösewalzengehäuse 6 treffen, wodurch eine Strömungsabbremsung 53 erfolgen kann.

Fig. 3 zeigt eine Schnittansicht einer exemplarischen Ausführungsform eines Auflösewalzengehäuses 6 mit angekoppeltem Faserkanal 7, der insbesondere mehrstückig ausgebildet sein kann, wobei eine Strömungskontur 40 ausgebildet und angeordnet ist, um einen Teil der Kernfadenzuführung 29 in ihr auszubilden. Dadurch kann der Kernfaden 4 durch einen Einsatz 55, der insbesondere durch eine seitliche Führung 56 seitlich geführt, sein kann, in Faserleitkanal 7 eingeführt werden, insbesondere koaxial, wodurch es möglich wird, möglichst geringe Turbulenzen in dem Faserleitkanal 7 zu erzeugen.

Fig. 4 zeigt eine schematische Darstellung einer exemplarischen Ausführungsform eines Verfahrens 300. Das Verfahren 300 kann den Schritt eines Zuführens 310 eines Faserbands zu einem Auflösewalzengehäuse 6 aufweisen. Das Verfahren 300 kann den Schritt 320 eines Auflösens und Vereinzelns von Fasern 11 aus dem Faserband aufweisen. Dies kann insbesondere durch die Auflösewalze erfolgen, die im Auflösewalzengehäuse 6 rotierbar gelagert sein kann. Während der Vereinzelung werden insbesondere die vereinzelten Fasern 11 in den Faserleitkanal 7 eingesaugt, wodurch es möglich ist, diese mit einem Kernfaden 4 zusammenzubringen und einem Spinnrotor 10 zuzuführen 330. Im Spinnrotor 10 kann ein Schritt 340 eines Spinnens durchgeführt werden, in dem die Fasern 11 in einer Rotorrille 13 zu einem Faden gesponnen werden, wobei die Fasern 11 Umwindefasern bilden können, die den Kernfaden 4 umwinden können.

Mit "kann" sind insbesondere optionale Merkmale der Erfindung bezeichnet. Demzufolge gibt es auch Weiterbildungen und/oder Ausführungsbeispiele der Erfindung, die zusätzlich oder alternativ das jeweilige Merkmal oder die jeweiligen Merkmale aufweisen.

Aus den vorliegend offenbarten Merkmalskombinationen können bedarfsweise auch isolierte Merkmale herausgegriffen und unter Auflösung eines zwischen den Merkmalen gegebenenfalls bestehenden strukturellen und/oder funktionellen Zusammenhangs in Kombination mit anderen Merkmalen zur Abgrenzung des Anspruchsgegenstands verwendet werden.

### Bezugszeichenliste

| | | | |
|---|---|---|---|
| 2 | Gehäuse | 41 | Bulge-Form |
| 3 | Druckluftzufuhr | 50 | turbulente Strömung |
| 4 | Kernfaden | 51 | Grenzströmung |
| 5 | Kernfadenwalze | 52 | laminare Strömung |
| 6 | Auflösewalzengehäuse | 53 | Strömungsabbremsung |
| 7 | Faserleitkanal | 54 | Gegenströmung |
| 8 | Adapterkanal | 55 | Einsatz |
| 9 | Kernfadenbewegungsrichtung | 56 | seitliche Führung |
| 10 | Spinnrotor | 100 | Textilmaschine |
| 11 | vereinzelte Fasern | 200 | Rotorspinnmaschine |
| 12 | Kanalplattenadapter | 300 | Verfahren |
| 13 | Rotorrille | 310 | Zuführen eines Kernfadens |
| 28 | Rotationsrichtung | 320 | Vereinzeln von Fasern |
| 29 | Kernfadenzuführung | 330 | Zuführen eines Kernfadens zum Zusammenbringen von Fasern und Kernfaden |
| 30 | Rotortasse | | |
| 31 | Übergangsbereich | | |
| 32 | schräge Wände des Spinnrotors | 340 | Spinnen |
| 40 | Strömungskontur | | |

## Patentansprüche

1. Textilmaschine (100), insbesondere Rotorspinnmaschine (200), aufweisend ein Auflösewalzengehäuse (6) zur Umhausung einer Auflösewalze für das Auflösen eines Faserbandes zu weitestgehend vereinzelten Fasern (11) und einen Faserleitkanal (7), wobei der Faserleitkanal (7) an dem Auflösewalzengehäuse (6) derart angeordnet ist, um die weitestgehend vereinzelten Fasern (11) aus dem Auflösewalzengehäuse (6) abzuführen und einem Spinnrotor (10) zuzuführen, **dadurch gekennzeichnet, dass** eine Kernfadenzuführung (29) angeordnet und ausgebildet ist, derart, um einen Kernfaden (4) an einem Übergangsbereich (31) zwischen Auflösewalzengehäuse (6) und Faserleitkanal (7) am Eingang des Faserleitkanals (7) in den Faserleitkanal (7) einzuführen, um den Kernfaden (4) durch den Faserleitkanal (7) dem Spinnrotor (10) zuzuführen.

2. Textilmaschine (100) nach Anspruch 1, **dadurch gekennzeichnet, dass** eine Bulge-Form (41) am Übergangsbereich (31) zwischen Faserleitkanal (7) und Auflösewalzengehäuse (6) angeordnet ist.

3. Textilmaschine (100) nach Anspruch 2, **dadurch gekennzeichnet, dass** die Bulge-Form (41) als Strömungskontur (40) ausgebildet und angeordnet ist, um eine laminare Luftströmung im Übergangsbereich (31) einzuhegen.

4. Textilmaschine (100) nach einem der Ansprüche 2 oder 3, **dadurch gekennzeichnet, dass** die Bulge-Form (41) eine Führung für den Kernfaden (4) aufweist.

5. Textilmaschine (100) nach einem der Ansprüche 2 bis 4, insbesondere nach Anspruch 4, **dadurch gekennzeichnet, dass** die Führung für den Kernfaden (4) in der Bulge-Form (41) den Kernfaden (4) über eine Länge des Kernfadens (4) in Fadenführungsrichtung umfasst.

6. Textilmaschine (100) nach einem der voranstehenden Ansprüche, **dadurch gekennzeichnet, dass** die Kernfadenzuführung (29) ausgebildet und angeordnet ist, um den Kernfaden (4) am Eingang des Faserleitkanals (7) in Achsrichtung des Faserleitkanals (7) dem Faserleitkanal (7) zuzuführen.

7. Textilmaschine (100) nach einem der voranstehenden Ansprüche, **dadurch gekennzeichnet, dass** mindestens ein separates Bauteil derart ausgebildet ist, um als Einsatz (55), insbesondere seitlich, geführt zu werden, um mindestens eines von der Strömungskontur (40), der Kernfadenzuführung (29) oder dem Übergangsbereich (31) anzuordnen.

8. Verfahren (300), aufweisend den Schritt:
- eines Zuführens (310) eines Kernfadens (4) zu einem Faserleitkanal (7) in einem Übergangbereich (31) zwischen Auflösewalzengehäuse (6) und Faserleitkanal (7) am Eingang des Faserleitkanals (7) einer Textilmaschine (100) nach einem der Ansprüche 1 bis 7.
